# EUROPÄISCHE PATENTSCHRIFT

(11) **EP 0 502 528 B1**
(45) Veröffentlichungstag und Bekanntmachung des Hinweises auf die Patenterteilung: **20.12.1995**
(21) Anmeldenummer: 92103785.9
(22) Anmeldetag: 05.03.1992
(51) Int. Cl.: D03C 3/24, D03C 3/06

(54) **Flaschenzug-Einrichtung zum Anheben und Absenken mindestens eines Kettfadens in einer Jacquardmaschine, insbesondere Offenfach-Jacquardmaschine**
Force transducer mechanism for lifting or lowering at least one warp thread in a jacquard machine, particularly an open-shed jacquard machine
Dispositif de palonnier pour monter ou abaisser au moins un fil de chaîne dans une machine jacquard, en particulier une machine à foule ouverte

(30) Priorität: 06.03.1991 BE 9100214
(43) Veröffentlichungstag der Anmeldung: 09.09.1992
(73) Patentinhaber: N.V. Michel Van de Wiele, B-8510 Kortrijk (Marke) (BE)
(72) Erfinder: Derudder, Carlos, B-8501 Kortrijk-Heule (BE)
(74) Vertreter: Prechtel, Jörg, Dipl.-Phys. Dr.

(56) Entgegenhaltungen:
- EP-A- 0 399 930
- DE-B- 2 939 714

## Beschreibung

Die vorliegende Erfindung betrifft eine Flaschenzugeinrichtung zum Anheben und Absenken mindestens eines Kettfadens in einer Jacquard-Maschine nach dem Oberbegriff des Anspruchs 1.

Eine derartige Flaschenzug-Einrichtung ist aus der EP 0 399 930 A1 bekannt. Die Rotationsachse des ortsfesten Flaschenzugselements ist bei dieser Einrichtung an einer horizontalen Wand des länglichen Haltungselements festgelegt. Auf welche Weise eine bei der Montage oder bei Wartungsarbeiten sicherlich erforderliche Lagejustage des ortfesten Flaschenzugelements erfolgt, ist aus dieser Schrift nicht bekannt. Ferner fehlen Angaben über den genauen Aufbau des ortsfesten Flaschenzugelements, da in diesem Dokument nur die prinzipielle Anordnung ist, und es fehlen auch Angaben dazu, auf welche Art und Weise das ortsfeste Flaschenzugelement bzw. eine Umlenkrolle des ortsfesten Flaschenzugelements bei Bedarf ausgewechselt werden kann.

Eine ähnliche Flaschenzug-Einrichtung ist auch aus der DE-AS 29 39 714 bekannt. Hier ist das ortsfeste Flaschenzugelement allerdings an einem sog. "Strupfenboden" angeordnet, wobei es sich bei dem "Strupfenboden" offenbar um ein flächiges Element handelt und das ortsfeste Flaschenzugelement offenbar unverschiebbar am "Strupfenboden" festgelegt ist. Zum genauen Aufbau des ortsfesten Flaschenzugelements finden sich in diesem Dokument keine Angaben.

Der Erfindung liegt die Aufgabe zugrunde, eine Flaschenzug-Einrichtung nach dem Oberbegriff des Anspruchs 1 bereitzustellen, welche in einfacher Weise eine möglichst exakte Einjustierung des Flaschenzuges längs des ortsfesten Flaschenzugelementes erlaubt. Ferner, soll die Flachenzug-Einrichtung ein einfaches Auswechseln eines ortsfesten Flaschenzugelements bzw. einer Umlenkrolle eines ortsfesten Flaschenzugelements ermöglichen. Für den Fall, daß an dem länglichen Halterungselements weitere ortsfeste Flaschenzugelemente angeordnet sind, soll die Justage bzw. der Auswechselvorgang bezüglich eines ortsfesten Flaschenzugelements unabhängig von den übrigen Flaschenzugelementen möglich sein.

Diese Aufgabe wird durch die Flaschenzug-Einrichtung mit den Merkmalen des Anspruchs 1 gelöst.

Gemäß dem kennzeichnenden Teil des Anspruchs 1 ist das ortsfeste Flaschenzugelement an dem länglichen Halterungselement verschiebbar angeordnet. Somit kann das ortsfeste Flaschenzugelement relativ zu den übrigen Komponenten der Flaschenzug-Einrichtung für eine Justage verschoben werden. Für den Fall, daß mehrere ortsfeste Flaschenzugelemente an dem länglichen Halterungselement angeordnet sind lassen sich diese unabhängig voneinander positionieren.

Dadurch, daß die Umlenkrolle zwischen lösbar miteinander verbundenen Seitenstücken drehbar gelagert ist, ist ein einfaches Auswechseln der Umlenkrolle möglich.

Die erfindungsgemäße Ausgestaltung des Halterungselements mit einem Führungsprofil und die dazu komplementäre erfindungsgemäße Ausgestaltung des ortsfesten Flaschenzugelements, wie im kennzeichnenden Teil des Anspruchs 1 angegeben (die beiden Seitenstücke sind jeweils nur mit einer das Führungsprofil teilweise aufnehmenden Teilausnehmung versehen, so daß beide Seitenstücke nach dem Lösen ihrer gegenseitigen Verbindung vom Halterungselement in einer zur Längsrichtung des Halterungselements senkrechten Ebene wegbewegbar sind) ermöglicht ein einfaches Auswechseln eines ortsfesten Flaschenzugelements bzw. einer Umlenkrolle eines ortsfesten Flaschenzugelements. Darüber hinaus wird ermöglicht, daß bei mehreren an dem länglichen Halterungselement angeordneten ortsfesten Flaschenzugelementen jedes ortsfeste Flaschenzugelement unabhängig von den anderen ortsfesten Flaschenzugelementen entfernt werden kann, z.B. zur Auswechslung des ortsfesten Flaschenzugelements oder zur Auswechslung einer Umlenkrolle des ortsfesten Flaschenzugelements. Die anderen ortsfesten Flaschenzugelemente sind hiervon nicht betroffen; sie brauchen insbesondere nicht verschoben und von dem länglichen Halterungselement entfernt werden, so daß ihre Justage erhalten bleibt.

Gleiches gilt für das Wiederanbringen des betroffenen bzw. ausgewechselten Halterungselements an dem länglichen Halterungselement. Wiederum sind die übrigen ortsfesten Flaschenzugelemente an dem länglichen Halterungselement nicht betroffen. Nach dem Wiederanbringen des betreffenden bzw. ausgewechselten Flaschenzugdelements an dem länglichen Halterungselement braucht nur dieses ortsfeste Flaschenzugelement relativ zu den übrigen Flaschenzugelementen justiert werden.

Zum Auswechseln eines ortsfesten Flaschenzugelements bzw. einer Umlenkrolle eines ortsfesten Flaschenzugelements ist somit erfindungsgemäß nur eine sehr kurze Unterbrechung des Betriebs der Jacquardmaschine notwendig, was zu bedeutenden Kostenersparnissen führt.

Vorteilhaft ist auch, daß eine Justierung bzw. etwaige Nachjustierung reihenweise erfolgen kann, d.h. jeweils für eine in Messerlängsrichtung nebeneinanderliegende Reihe von Platinenelementen bzw. Platinenelementpaaren im Falle der Ausbildung gemäß Anspruch 6. In letzterem Falle ist die Orientierung quer zur Messerlängsrichtung unproblematisch, da das bewegliche Flaschenzugelement selbsttätig in der optimalen Lage innerhalb der zur Messerlängsrichtung senkrechten Flaschenzugebene (Anspruch 5) verläuft.

Besonders bevorzugt verlaufen die Haltungselemente parallel zur Messerlängsrichtung (Anspruch 3) und werden von Schienen gebildet (Anspruch 4), am besten als Teil eines Gitters (Anspruch 15). Je nach dem gewünschten Flaschenzughub wird das kettfadenferne Ende der Flaschenzugschnur am ortsfesten oder am beweglichen Flaschenzugelement befestigt. Besonders bevorzugt ist die Anordnung gemäß Anspruch 7. Diese sorgt für eine Hubvergrößerung um den Faktor 1,5.

In den übrigen Unteransprüchen sind weitere bevorzugte, zu zusätzlichen Vorteilen führende Ausgestaltungen der beanspruchten Flaschenzugeinrichtung angegeben.

Bei dem bevorzugten Einsatz der Erfindung in Verbindung mit Platinenpaaren sind zwei in Gegenphase bewegte Messer vorgesehen, die jeweils an ein Platinenelement eines Platinenelementpaares angreifen, bzw. an eine entsprechende Reihe von Platinenelementen. Mit Hilfe von Auswahlmechanismen kann ein gewünschtes Platinenelement bzw. eine gewünschte Platine in seiner obersten oder untersten Lage festgehalten werden (Offenfach-Jacquardmaschine), während das Messer die Auf- und Abwärtsbewegung durchführt.

Weitere Merkmale und Vorteile der Flaschenzug-Einrichtung und des festen Flaschenzug-Elementes mit seinen Anordnungs-Hilfsmitteln gemäß der Erfindung werden in Verbindung mit der hiernach folgenden, ausführlichen Beschreibung ihrer bevorzugten Ausführungsformen verdeutlicht, ohne daß jedoch die Erfindung dadurch allein auf diese Ausführungsformen beschränkt wird.

Diese Erfindung wird unter Bezugnahme auf die beigefügten Zeichnungen erläutert, wobei
die Figuren 1a und 1b eine schematische Seitenansicht einer Flaschenzug-Einrichtung gemäß der Erfindung darstellen, wenn nur einer der beiden Haken bzw. Platinen bzw. Platinenelemente seine höchste Lage einnimmt bzw.wenn beide Platinenelemente in ihre höchste Lage angehoben sind,
die Figuren 2a und 2b eine perspektivische Ansicht der auseinandergenommenen Teile des festen Flaschenzug-Elementes gemäß einer bevorzugten Ausführungsform der Erfindung liefern, die jeweils von ihrer Ober- und Unterseite gesehen wird,
Figur 3 eine perspektivische Darstellung der Anordnung mehrerer bis auf die festen Flaschenzugelemente erfindungs gemäßer Flaschenzug-Einrichtungen liefert, soweit sie nebeneinander zum Zusammenwirken mit den Platinen und Kettfäden an einer Jacquardmaschine vorgesehen sind, wobei feste Flaschenzug-Elemente gemäß einer anderen als der in den Figuren 2a und 2b dargestellten, bevorzugten Ausführungsform auf ihren Anordnungs-Hilfsmitteln angebracht sind.

Die Flaschenzug-Einrichtung gemäß einer bevorzugten Ausführungsform der Erfindung (Figuren 1a und 1b) wirkt mit zwei komplementären Haken bzw. Platinenelementen (11) und (12) einer Jacquardmaschine Zusammen, in der diese Platinenelemente (11) und (12) von einem Messer (13) bzw. (14) mitgenommen werden können und jedes Platinenelement allein in der höchsten Lage mit Hilfe bekannter Auswahlhilfsmittel festgehalten werden kann. Wenn sich ein Messer (13) oben befindet, ist das Messer (14) in eine um den Höhenunterschied h tiefere Lage gebracht.

Die Flaschenzug-Einrichtung gemäß einer Ausführung entsprechend den Figuren 1 und 3 enthält ein Flaschenzug-Element (15), das aus zwei identischen, länglichen, flachen Platten (15') und (15'') zusammengesetzt ist, die, in einem kleinen Abstand voneinander entfernt, durch drei Achsen (16), (17), (18) parallel miteinander verbunden sind. Diese Achsen (16), (17) und (18) laufen in dem Raum zwischen den beiden Platten (15') und (15'') senkrecht zu deren Flächen von der einen Platte zu der anderen und befinden sich in derselben Senkrechten zu den Platten (15') und (15'') und in der quer verlaufenden Symmetriefläche des Flaschenzug-Elementes (15), die in ihrer Längsrichtung liegt.

Auf den Achsen (16) und (17) sitzen drehbare Rollen (19) bzw. (20), während die Achse (18) freibleibt, um daran das Ende einer Flaschenzugschnur (21) zu befestigen.

Die Lauffläche der Rollen (19) und (20) ist auf ihrem gesamten Umfang mit einer U-förmigen Aussparung oder seitlich hochstehenden Rändern zum Führen der über diese Laufflächen laufenden Flaschenzugschnüre (10) und (21) versehen. Die Flaschenzug-Einrichtung gemäß der Erfindung enthält weiterhin noch eine Flaschenzugschnur (10), die von einem mit dem Platinenelement (11) verbundenen Ende über die Unterseite der Rolle (19) nach unten und ferner nach oben zurück läuft, wo das andere Ende mit dem Platinenelement (12) verbunden ist. Folglich hängt das Flaschenzug-Element (15) - mit seiner Rolle (19) - in der Schleife, die von der abwärts hängenden Flaschenzugschnur (10) gebildet wird. Also hängt das Flaschenzugelement (15) vertikal, wobei die Achsen (16), (17) und (18) in dieser Reihenfolge von oben nach unten auf einer geraden, vertikalen Linie liegen.

Ferner enthält die Flaschenzug-Einrichtung ein festes Flaschenzug-Element (22), das aus zwei identischen, länglichen, flachen und plattenförmigen Stücken (22') und (22'') besteht, die, in einem geringen Abstand voneinander entfernt, parallel zueinander angeordnet und durch eine Achse (23) miteinander verbunden sind. Diese Achse (23) erstreckt sich senkrecht zu beiden Platten (22') und (22'') dicht neben einem ihrer Querränder von der einen Platte zu der anderen in dem zwischen ihnen liegenden Raum.

Der dicht neben der Achse (23) liegende Querrand der beiden Platten (22') und (22'') wird Oberkante genannt und ist abgerundet. Der untere Querrand ist geradlinig, verläuft senkrecht zur Längsrichtung und wird Unterkante genannt. Auf der Achse (23) sitzt eine drehbare Rolle (24), die mit einer sich über die vollständige Lauffläche erstreckenden, U-förmigen Aussparung oder mit aufwärtsstehenden Rändern zum Führen einer Flaschenzugschnur (21) versehen ist.

Bei einer Anordung auf einer Jacquardmaschine wird jedes Paar komplementärer Platinenelement (11) und (12) selbstverständlich mit einer derartigen Flaschenzug-Einrichtung versehen, so daß sich eine große Zahl solcher Flaschenzug-Einrichtungen dicht nebeneinander vertikal erstrecken. Dabei muß das Flaschenzug-Element (22) hinsichtlich der Maschine immer wieder auf dazu vorgesehene Anordnungs-Hilfsmitteln fest aufgestellt werden, die aus einem horizontal angeordneten Gitter bestehen, das aus einer Anzahl sich horizontal und parallel zu den Messern (13) und (14) erstreckender Schienen (25) zusammengesetzt ist. Auf jeder Schiene (25) können nebeneinander alle Flaschenzug-Elemente (22) befestigt werden, die mit denselben zwei Reihen komplementärer Platinenelement (11) und (12) zusammenwirken. Die sich nebeneinander erstreckenden Flaschenzug-Einrichtungen sind derart angeordnet, daß die seitlichen Platten (15') und (22') bzw. (15'') und (22'') der Flaschenzug-Elemente (15) und (22) sich in jeweils denselben vertikalen Flächen befinden, die senkrecht zur Längsrichtung der Messer (13) und (14) liegen. Die Flaschenzug-Elemente (22) müssen folglich derart auf der Schiene (25) sitzen, daß ihre Seitenplatten (22') und (22'') in einer Fläche liegen, die die Längsachse der Schiene (25) senkrecht schneidet. Dies geschieht dadurch, daß an der Unterseite beider Platten (22') und (22'') eine T-förmige Aussparung in jeder Platte vorgesehen ist, wobei die Aussparungen der beiden Platten (22') und (22'') gerade einander gegenüberliegen und der schmalste aufrechtstehende Teil der T-Form in dem unteren Querrand einmündet. Diese T-förmige Aussparung erlaubt, das Flaschenzug-Element (22) auf die T-förmige, profilierte Oberkante einer Schiene 25 zu schieben, um eine feste Lage in der richtigen Position abzusichern.

Jedes Flaschenzug-Element 22 sitzt, auf die Schiene (25) geschoben, mit einem kleinen, festen Zwischenraum jeweils parallel neben dem nächsten. Damit dieser feste Zwischenraum bewahrt bleiben kann, wird zwischen je zwei Flaschenzug-Elementen (22) ein Zwischenstück - mit derselben T-förmigen Aussparung - eingeschoben (nicht dargestellt). Dieser Zwischenraum - und folglich die Breite dieser Zwischenstücke - wird derart festgesetzt, daß jede Flaschenzug-Einrichtung (alle Flaschenzugschnüre und -Elemente) von den Befestigungspunkten an den Haken (11) und (12) bis zu dem Befestigungspunkt an dem Kettfaden (bzw. den Kettfäden) oder der Harnischschnur vertikal verläuft. Folglich ist dieser Zwischenraum von dem horizontalen Abstand zwischen den Befestigungspunkten der Flaschenzugschnüre (10) der beiden nebeneinander stehenden Haken (11) und (12) abhängig.

Die seitlichen Platten (22') und (22'') jedes Flaschenzug-Elementes (22) sind derart - über die Achse (23) - miteinander verbunden, daß sie leicht auseinandergenommen werden können, wozu beispielsweise eine Greiferverbindung oder jedes bekannte Verbindungs-Hilfsmittel brauchbar ist, das eine schnelle und leichte Montage und Demontage vorzugsweise ohne Anwendung spezieller Werkzeuge ermöglicht.

Beim Auseinandernehmen der Platten (22') und (22'') bleibt die Achse (23) mit dem einen Ende fest an einer der beiden Platten (22') oder (22''), und die Rolle (24) kann über das freie Ende jener Achse (23) von dieser abgezogen werden.

Die beiden einzelnen Teile (22') und (22'') können auf der Schiene (25) für sich verschoben werden, aber nicht von der Schiene (25) abgenommen werden, sofern man sie nicht bis zum Ende der Schiene (25) verschiebt, wo sie von der T-förmigen Oberkante abgleiten können. Wenn man ein vorgegebenes Flaschenzug-Element (22) herausnehmen will, dann müssen folglich alle Flaschenzug-Elemente (22), die auf der Schiene (25) links oder rechts von dem vorgegebenen Flaschenzug-Element stehen, von dieser Schiene (25) hinunter geschoben werden, damit das wegzunehmende Flaschenzug-Element (22) ebenfalls die Schiene (25) verlassen kann. Um jenen Nachteil zu beheben, ist anstatt der im Fig. 4 gezeigten festen Flaschenzugelemente (22) erfindungsgemäß ein Flachenzug-Element vorgesehen, das nachfolgend beschrieben wird unter Bezugnahme auf die Figuren 2a und 2b.

Bei einer bevorzugten Anordnung der Flaschenzug-Einrichtung gemäß der Erfindung ist unter Bezugnahme auf Fig. 4 an dem unteren Ende jedes der beiden komplementären Platinenelemente (11) und (12) das eine Ende einer Flaschenzugschnur (10) befestigt. An dieser abwärts laufenden Flaschenzugschnur (10) hängt das freie Flaschenzug-Element (15) mit einer Rolle (19), über deren Unterseite die Flaschenzugschnur (10) geführt wird. Auf der unteren Rolle (20) liegt eine Flaschenzugschnur (21), welche an der einen Seite bis zu einer Stelle abwärts läuft, an der das Ende mit dem Kettfaden (bzw. den Kettfäden) in Verbindung steht, und an der anderen Seite nach unten hin läuft, über eine Rolle (24) des Flaschenzug-Elementes (22) geführt wird und weiterhin zurück nach oben zu einer Stelle gebracht wird, an der das andere Ende mit der Achse (18) des Flaschenzug-Elementes (15) verbunden wird. Damit die Abwärtsbewegung der mit dem Kettfaden (bzw. den Kettfäden) verbundenen Flaschenzugschnur (21) sichergestellt wird und/oder mit einer ausreichenden Geschwindigkeit stattfinden kann, wird das untere Ende dieser Flaschenzugschnur (21) über eine Feder (26) mit einem festen Punkt verbunden (siehe Figur 3).

Gemäß der Erfindung (siehe Figuren 2a und 2b) ist ein in drei verschiedene Teile (28), (29) und (30) zerlegbares Flaschenzug-Element vorgesehen, das die beiden Seitenstücke (28) und (29) und das Röllchen (30) umfaßt.

Jedes Seitenstück (28) und (29) des Flaschenzug-Elementes (27) besteht aus einem länglichen Gegenstand, bei dem drei Abschnitte unterschieden werden können: nämlich ein länglicher Körper (28'') bzw. (29''), der an seinem einen Ende in einem runden Kopf (28''') bzw. (29''') ausläuft und an seinem anderen Ende mit einem profilierten Abschnitt (28') bzw. (29') versehen ist. An den aufeinander zu gerichteten Rändern der Seitenstücke (28) und (29) sind die runden Köpfe (28''') bzw. (29''') ausgehöhlt, während zentral in dieser Höhlung bei einem Seitenstück (28) eine Achse (31) verläuft, die sich senkrecht zu der Längsrichtung jenes Seitenstückes (28) in der Richtung des anderen Seitenstückes (29) erstreckt. Auf dieser Achse (31) sitzt eine Rolle (30), in deren zylindrische Bohrung, die durch diese Rolle (30) längs der Symmetrieachse hindurchgeht, jene Achse (31) mit einem kleinen Spiel hineinpaßt, das ausreicht, um die Drehung der Rolle (30) um die Achse (31) zu erlauben.

In der gegenüberliegenden Höhlung des Kopfes (29''') ist in der Mitte des Seitenstückes (29) eine zylindrische Aussparung (32) vorgesehen, in die das Ende (31') der Achse (31) mit einem kleineren Durchmesser als die Achse (31) selbst eingeschoben werden kann. Beim Zusammenfügen der beiden Seitenstücke (28) und (29) sitzt die Rolle (30) auf der Achse (31) des Seitenstückes (28), und das Ende (31') der Achse (31) wird in die Aussparung (32) des Seitenstückes (29) geschoben. Der Durchmesser des Endes (31') und der Aussparung (32) ist derart gewählt, daß sich das Ende (31') in jener Aussparung (32) festklemmt und somit eine Verbindung der beiden Seitenstücke (28) und (29) sicherstellt. Die Rolle (30) paßt mit ihren seitlichen Flanken in die Wände der Aushöhlungen der runden Köpfe (28''') und (29''') der Seitenstücke (28) und (29) derart hinein, daß sie sich ungehindert um die Achse (31) drehen kann, wenn die Rolle (30) von den Köpfen (28'') und (29'') der zusammengefügten Seitenstücke (28) und (29) flankiert ist.

Bei den länglichen Körpern (28'') und (29'') der Seitenstücke (28) und (29) ist eine andere Möglichkeit einer Verbindung für die beiden Steitenstücke (28) und (29) vorgesehen. Dieses Hilfsmittel zur Verbindung besteht aus einem hakenförmigen Finger (33), der sich von dem Seitenstück (29) an der Seite, die zum Seitenstück (28) hin gerichtet ist, in eine in dem Seitenstück (28) vorgesehene Bohrung (34) erstreckt, in der der hakenförmige Finger (33) hindurchgleiten und dadurch festhaken kann, daß das hakenförmige Ende des Fingers (33) an der anderen Seite des Seitenstückes (28) entlang durch die Bohrung (34) kommt und hinter einen Rand dieser Bohrung (34) springt, sobald die Seitenstücke (28) und (29) zusammengefügt sind.

Dieser hakenförmige Finger (33) besteht im einzelnen aus einem im rechten Winkel umgebogenen, länglichen Gegenstand mit einem kleinen, viereckigen Abschnitt, der einen Teil des Seitenstückes (29) bildet, und mit einem in das Seitenstück (29) übergehenden Abschnitt, der zu der Längsrichtung des Seitenstückes (29) in Richtung der Befestigungsteile (29') mehr oder minder parallel läuft, sowie mit einem mit diesem Abschnitt einen rechten Winkel bildenden Teil, der sich in Richtung des Seitenstückes (28) erstreckt. Der zuletzt genannte Teil endigt in einem Haken (33'), der in der Richtung der Befestigungsteile (29') läuft.

In dem Seitenstück (28) ist gegenüber dem Haken (33') des Fingers (33) eine Querbohrung (34) vorgesehen. Beim Zusammenfügen der Seitenstücke (28) und (29) kann der Haken (33') des Fingers (33) in die Bohrung (34) - die übereinstimmende Abmessungen hat - in der Weise hineingebracht werden, daß die Stellung des Fingers (33) hinsichtlich des Seitenstückes (29) leicht verändert wird.

Der Finger (33) ist elastisch zu verbiegen, damit er unter einem anderen Winkel zu dem Seitenstück (28) stehen kann. Um den Haken (33') des Fingers (33) in die Bohrung (34) hineinzubringen, muß dieser in Richtung des Seitenstückes (28) gedrückt werden. Sobald dieser Haken (33') dann durch die Bohrung (34) gesteckt ist, geht der Finger (33) in seine ursprüngliche Lage zurück. Dadurch setzt sich der Haken (33') hinter dem Rand der Bohrung (34) an der Außenkante des Flaschenzug-Elementes fest.

Schließlich endigt jedes Seitenstück (28) und (29) in einem profilierten Abschnitt (28') bzw. (29'). Diese Abschnitte (28') und (29') sind derart gestaltet, daß sie zusammen, sobald die Seitenstücke (28) und (29) zusammengestellt sind, in der vollständigen Breite des Flaschenzug-Elementes einen balkenförmigen Abschnitt bilden, in dem über jene Breite eine symmetrische, T-förmige Aussparung vorgesehen ist, die mit ihrem aufrechtstehenden Teil in der ebenen Seite mündet, die - senkrecht zu der Längsrichtung des Flaschenzug-Elementes - die ebene Abschlußwand des Flaschenzug-Elementes bildet. Die Abschnitte (28') und (29') besitzen dieselbe Gestalt, aber in der Stellung, in der sie zusamengesetzt werden sollen, ist der eine von ihnen hinsichtlich des anderen um einen Winkel von 180° um eine Achse gedreht, die zu der Längsachse der Seitenstücke (28) und (29) parallel ist.

Wenn man den Abschnitt (28') des liegenden, linken Seitenstückes (28) betrachtet (siehe Figur 2b), besteht er aus einem horizontalen, balkenförmigen Teil (35) mit einer ebenen Unterseite in der Verlängerung der Unterseite des Körpers (28''), wobei er seitlich in eine Breite ausläuft, die mit der Breite des zusammengesetzten Flaschenzug-Elementes übereinstimmt, und eine geringere Höhe als die halbe Höhe des Körpers (28'') aufweist. An der Oberseite dieses balkenförmigen Teiles befindet sich eine U-förmige Rille (36), die auf der vollständigen Breite vorgesehen ist. Die Vorderseite dieser Rille (36) läuft schief von oben nach unten zurück, wodurch die Rille nach unten hin breiter wird. Auf der Breite des Körpers 28'' ist die hintere Seite (37) dieser Rille höher gehalten und geht in einen horizontalen Abschnitt (38) über, der sich oben auf der vollständigen Breite der höheren Seitenwand (37) anschließt; eine sich an den horizontalen Abschnitt anschließende, vertikale Wand (39) - die sich über die Gesamtbreite des Abschnittes (38) erstreckt - geht dann in die Oberseite des Körpers (28'') über, die sich dabei an den Oberteil der genannten, vertikalen Wand (39) über deren Gesamtbreite anschließt.

Beim Zusammensetzen der Seitenstücke (28) und (29) gelangt auf den horizontalen Abschnitt (38) der längs der Rille (36) liegende, hintere, ebene Abschnitt (35') des Seitenstückes (29), wobei die Rille (36) nach unten weist. Der horizontale Abschnitt (38) des Seitenstückes (29) gelangt auf den hinteren, längs der Rille (36) liegenden, ebenen Abschnitt (35') des balkenförmigen Abschnittes (35) des Seitenteiles (28).

Die senkrecht zu der Längsrichtung der Rillen (36) gelegenen Seiten, die sich an den Abschnitten (37) und (38) der beiden Seitenstücke (28 und (29) anschließen, liegen gegeneinander und sind jeweils mit einer Aussparung (40) und mit einem in sie hineinpassenden Vorsprung (40') versehen, um die richtige, gegenseitige Position der beiden Seitenstücke (28) und (29) sicherzustellen. Wenn das zusammengesetzte Flaschenzug-Element in der vertikalen Lage betrachtet wird, die es einnehmen muß, damit es auf einer Schiene (25) mit T-förmiger Oberkante verschoben wird, dann bilden die Rillen (36) die seitlichen Arme der T-förmigen Aussparung - mit schräg nach oben zulaufenden, unteren Seiten -,und der aufrechtstehende Teil der T-förmigen Aussparung, der in die Unterseite des Flaschenzugteiles (27) mündet, und der den aufrechtstehenden Teil des T-förmigen Randes der Schiene (25) einschließen muß, wird von dem freien Raum zwischen den unteren längs der Rille (36) liegenden, ebenen Abschnitten (35'') der beiden balkenförmigen Teile (35) gebildet.

Wenn eine Reihe derartiger Flaschenzug-Elemente nebeneinander auf einer Schiene (25) mit einer T-förmig profilierten Oberkante nach dem Aufschieben aufsitzt, dann muß man, um eines dieser Flaschenzug-Elemente von ihr zu entfernen, die beiden Seitenstücke (28) und (29) ein wenig auseinander schieben, damit man die beiden Seitenstücke (28) und (29) würde abnehmen können. Nun ist eine Verschiebung bis zum Ende der Schiene (25) nicht mehr notwendig, so daß nicht - wie es bei den Flaschenzug-Elementen (22) der Fall war (wie in Figur 3 wiedergegeben) - die Flaschenzug-Elemente, die links oder rechts davon in derselben Reihe stehen, von der Schiene (25) abgezogen werden müssen, ehe das gewünschte Flaschenzug-Element hinunter geschoben werden kann.

Ein Vorteil der Erfindung liegt in der Tatsache, daß die verschiebbare Anordnung der festen Flaschenzug-Elemente auf einer Schiene (25) eine erhebliche Vereinfachung der Justage der Flaschenzug-Einrichtung zur Folge hat.

Ein weiterer Vorteil der Erfindung liegt in der Leichtigkeit, mit der ein festes Flaschenzug-Element aus einer vollständigen Reihe solcher fest angeordneter Flaschenzug-Elemente entfernt werden kann.

## Patentansprüche

1. Flaschenzug-Einrichtung zum Anheben und Absenken mindestens eines Kettfadens in einer Jacquardmaschine, insbesondere Offenfach-Jacquardmaschine, mittels wenigstens eines Messerelements (13,14), welches an wenigstens ein mit dem Kettfaden verbundenes Platinenelement (11,12) angreift,
umfassend wenigstens einen Flaschenzug mit
einem beweglichen Flaschenzugelement (15),
einem ortsfesten Flaschenzugelement (22),
einer Verbindungsschnur (10), die das bewegliche Flaschenzugelement (15) mit wenigstens einem Platinenelement (11,12) verbindet, und
einer Flaschenzugschnur (21), die das bewegliche Flaschenzugelement (15) mit dem ortsfesten Flaschenzugelement (22) verbindet, und deren eines Schnurende mit einem Kettfaden verbindbar und deren anderes Schnurende an einem der beiden Flaschenzugelemente (15 oder 22) befestigt ist,
daß das ortsfeste Flaschenzugelement (22) an einem länglichen Halterungselement angeordnet ist,
dadurch gekennzeichnet,
daß das ortsfeste Flaschenzugelement (22) an dem länglichen Halterungselement verschiebbar angeordnet ist und zwei Seitenstücke (22',22'';28,29) aufweist, zwischen denen eine Umlenkrolle (24;30) drehbar gelagert ist, daß beide Seitenstücke (22',22'';28,29) miteinander lösbar verbunden sind,
daß das Halterungselement mit einem Führungsprofil ausgebildet ist, daß das ortsfeste Flaschenzugelement (22) eine zum Führungsprofilquerschnitt im wesentlichen komplementäre Führungsausnehmung zur umgreifenden Aufnahme des Führungsprofils aufweist,
daß beide Seitenstücke (28,29) jeweils mit einer das Führungsprofil nur teilweise aufnehmenden Teilausnehmung versehen sind, und daß sich beide Teilausnehmungen zur Führungsausnehmung ergänzen, und
daß beide Seitenstücke (28,29) nach dem Lösen ihrer gegenseitigen Verbindung vom Halterungselement in zur Längsrichtung des Halterungselements senkrechter Ebene wegbewegbar sind.

2. Flaschenzug-Einrichtung nach Anspruch 1, dadurch gekennzeichnet, daß die lösbare Verbindung zwischen beiden Seiten vom einem an einen der beiden Seitenstücke (28,29) vorgesehenen Rasthaken (33) gebildet ist, der in eine Rastöffnung (34) des jeweils anderen Seitenstücks (29,28) rastend eingreift.

3. Flaschenzug-Einrichtung nach Anspruch 1 oder 2, dadurch gekennzeichnet, daß das Halterungselement parallel zur Messerlängsrichtung des wenigstens einen Messerelements (13,14) ist.

4. Flaschenzug-Einrichtung nach einem der vorangehenden Ansprüche, gekennzeichnet durch wenigstens zwei zueinander parallele und voneinander beabstandete Halterungselemente, vorzugsweise in Form von Schienen (25), zwischen denen die zu den Kettfäden führenden Abschnitte der Flaschenzugschnüre (21) der an einer der beiden einander gegenüberliegenden Halterungselemente angebrachten Flaschenzüge verlaufen.

5. Flaschenzug-Einrichtung nach einem der vorangehenden Ansprüche, dadurch gekennzeichnet, daß die Verbindungsschnur (10) sowie die Flaschenzugschnur (21) eines Flaschenzugs im wesentlichen in einer gemeinsamen, zur Messerlängsrichtung senkrechten Ebene verlaufen.

6. Flaschenzug-Einrichtung nach einem der vorangehenden Ansprüche, dadurch gekennzeichnet, daß die Verbindungsschnur (10) über ein Umlenkteil des beweglichen Flaschenzugelements (22) geführt ist, und daß seine beiden Schnurenden jeweils an einem Platinenelement (11,12) befestigt sind.

7. Flaschenzug-Einrichtung nach einem der vorangehenden Ansprüche, dadurch gekennzeichnet, daß das andere Schnurende der Flaschenzugschnur (21) am beweglichen Flaschenzugelement (22) befestigt ist, und daß die Flaschenzugschnur (21) anschließend über ein Umlenkteil des ortsfesten Flaschenzugelements (22) und dann über ein Umlenkteil des beweglichen Flaschenzugelements (15) geführt ist.

8. Flaschenzug-Einrichtung nach Anspruch 6 oder 7, dadurch gekennzeichnet, daß wenigstens eines der Umlenkteile als Umlenkrolle (19,20,24,30) ausgebildet ist.

9. Flaschenzug-Einrichtung nach einem der vorangehenden Ansprüche, dadurch gekennzeichnet, daß das Führungsprofil im wesentlichen T-förmig ist.

10. Flaschenzug-Einrichtung nach einem der vorangehenden Ansprüche, dadurch gekennzeichnet, daß die beiden Seitenstücke (22',22'';28,29) durch eine im wesentlichen senkrecht auf ihnen stehende Achse (31) lösbar miteinander verbunden sind, auf der eine Rolle (24;30) sitzt.

11. Flaschenzug-Einrichtung nach einem der vorhergehenden Ansprüche, dadurch gekennzeichnet, daß aus einem der Seitenstücke (29) ein zu dem Seitenstück (28) gerichteter, winkelförmiger Finger (33) hervorragt, der, in eine Bohrung (34) des anderen Seitenstückes (28) gebracht, sich mit einem kurzen Endabschnitt (33') hinter einem Rand der Bohrung (34) festhakt, der sich an der Außenseite des Seitenstückes (28) befindet, um die Verbindung der beiden Seitenstücke (28) und (29) abzusichern.

12. Flaschenzug-Einrichtung nach einem der vorangehenden Ansprüche, dadurch gekennzeichnet, daß die Seitenstücke (28) und (29), die gemeinsam eine T-förmige Führungsausnehmung bilden, in bezug auf ihre jeweilige Teilausnehmung identisch, aber derart ausgerichtet sind, daß im zusammengefügten Zustand das eine Seitenstück in einem Winkel von 180° hinsichtlich des anderen um eine Achse gedreht ist, die zu der Längsachse der Seitenstücke (28) und (29) parallel ist.

13. Flaschenzug-Einrichtung nach einem der vorangehenden Ansprüche, dadurch gekennzeichnet, daß die Teilausnehmungen jeweils in einem Abschnitt (28') bzw. (29') des jeweiligen Seitenstücks (28) bzw. (29) an einem Seitenstückende vorgesehen sind.

14. Flaschenzug-Einrichtung nach Anspruch 12 und 13, dadurch gekennzeichnet, daß jeder Abschnitt (28') und (29') in der tiefen Stellung aus einem horizontalen, balkenförmigen Teil (35) mit einer ebenen Seitenfläche in der Verlängerung der unteren Seite des Körpers (28'') besteht, der seitlich in der Richtung des anderen Seitenstückes (28), (29) in der Breite, die mit der Breite des zusammengefügten Flaschenzugteiles (27) übereinstimmt, ausläuft und eine kleinere Höhe als die halbe Höhe des Körpers (28'') aufweist, während in der Oberseite dieses balkenförmigen Teiles eine U-förmige Rille (36) vorgesehen ist, die auf der vollständigen Breite eine Vorderflanke besitzt, die von oben nach unten schräg rückwärts läuft und die Rille (36) nach unten verbreitert, wobei über die Breite des Körpers (28'') hinweg die hintere Flanke (37) dieser Rille innerhalb eines horizontalen Abschnittes (38) höher ausgeführt ist, der sich oben auf jener höheren Wand (37) über deren vollständige Breite anschließt, damit eine sich an den horizontalen Abschnitt anschließende, vertikale Wand (39) in die Oberseite des Körpers (28'') übergeht, wobei sich diese Oberseite der Wand (39) über die gesamte Breite anschließt.

15. Flaschenzug-Einrichtung nach wenigstens einem der vorangehenden Ansprüche, dadurch gekennzeichnet, daß das fest angeordnete Flaschenzug-Element (22) oder (27) auf einer Schiene oder dgl. aufgeschoben ist und festsitzt, die ein Teil eines fest angeordneten Gitters auf der Jacquardmaschine ist und sich parallel zu den Messern (13) und (14) erstreckt.

16. Flaschenzug-Einrichtung nach wenigstens einem der vorhergehenden Ansprüche, dadurch gekennzeichnet, daß die Platinenelemente (11, 12), Flaschenzugelemente (15, 22 oder 27) und die Schnüre (10, 21) vertikal verlaufen, und daß die fest angeordneten Flaschenzugelemente (22 oder 27) jeder Flaschenzug-Einrichtung, die mit den Platinen derselben Platinenreihe zusammenarbeiten, nebeneinander auf dieselbe Schiene (25) oder dgl. aufgeschoben sind.

17. Flaschenzug-Einrichtung nach Anspruch 16, dadurch gekennzeichnet, daß zwischen unmittelbar aufeinanderfolgenden ortsfesten Flaschenzugelementen (22,27) je ein Abstandsstück auf die Schiene (25) oder dgl. aufgeschoben ist.

18. Offenfach-Jacquardmaschine, versehen mit mindestens einer Flaschenzug-Einrichtung oder -Anordnung nach wenigstens einem der mehreren vorangehenden Ansprüche.

## Claims

1. Tackle mechanism for raising and lowering at least one warp thread in a Jacquard machine, particularly an open-shed Jacquard machine, by means of at least one knife element (13,14), which engages on at least one sinker element (11,12) connected to the warp thread, comprising at least one tackle, with a movable tackle element (15), with a fixed tackle element (22), with a connecting cord (10), which connects the movable tackle element (15) to at least one sinker element (11,12), and with a tackle cord (21), which connects the movable tackle element (15) to the fixed tackle element (22) and of which one cord end can be connected to a warp thread and the other cord end is fastened to one of the two tackle elements (15 or 22), the fixed tackle element (22) being arranged on an elongate mounting element, characterized in that the fixed tackle element (22) is arranged displaceably on the elongate mounting element and has two side pieces (22',22''; 28, 29), between which a deflecting pulley (24;30) is rotatably mounted, and that the two side pieces (22',22''; 28,29) are releasably connected to one another, in that the mounting element is designed with a guide profile, in that the fixed tackle element (22) has a guide recess, essentially complementary to the guide- profile cross-section, for receiving the guide profile by engaging round the latter, in that the two side pieces (28, 29) are each provided with a part recess only partially receiving the guide profile, and that the two part recesses complete one another to form the guide recess, and in that the two side pieces (28,29), after the release of their mutual connection, can be moved away from the mounting element in a plane perpendicular to the longitudinal direction of the mounting element.

2. Tackle mechanism according to Claim 1, characterized in that the releasable connection between the two sides is formed by a catch hook (33) which is provided on one of the two side pieces (28,29) and which engages by catching into a catch orifice (34) of the other respective side piece (29,28).

3. Tackle mechanism according to Claim 1 or 2, characterized in that the mounting element is parallel to the knife longitudinal direction of the at least one knife element (13,14).

4. Tackle mechanism according to one of the preceding claims, characterized by at least two mounting elements parallel to and spaced from one another, preferably in the form of rails (25), between which run the segments, leading to the warp threads, of the tackle cords (21) of the tackles attached to one of the two mounting elements located opposite one another.

5. Tackle mechanism according to one of the preceding claims, characterized in that the connecting cord (10) and the tackle cord (21) of a tackle extend essentially in a common plane perpendicular to the knife longitudinal direction.

6. Tackle mechanism according to one of the preceding claims, characterized in that the connecting cord (10) is guided over a deflecting part of the movable tackle element (32), and in that its two cord ends are each fastened to a sinker element (11,12).

7. Tackle mechanism according to one of the preceding claims, characterized in that the other cord end of the tackle cord (21) is fastened to the movable tackle element (22), and in that the tackle cord (21) is subsequently guided over a deflecting part of the fixed tackle element (22) and then over a deflecting part of the movable tackle element (15).

8. Tackle mechanism according to Claim 6 or 7, characterized in that at least one of the deflecting parts is designed as a deflecting pulley (19,20,24,30).

9. Tackle mechanism according to one of the preceding claims, characterized in that the guide profile is essentially T-shaped.

10. Tackle mechanism according to one of the preceding claims, characterized in that the two side pieces (22',22'';28,29) are releasably connected to one another by means of an axle (31) which is essentially perpendicular to them and on which a pulley (24;30) is seated.

11. Tackle mechanism according to one of the preceding claims, characterized in that there projects from one of the side pieces (29) an angular finger (33) which is directed to the side piece (28) and which, introduced into a bore (34) of the other side piece (28), hooks with a short end portion (33') behind one edge of the bore (34), the said edge being located on the outside of the side piece (28), in order to secure the connection of the two side pieces (28) and (29).

12. Tackle mechanism according to one of the preceding claims, characterized in that the side pieces (28) and (29), which together form a T-shaped guide recess, are oriented with regard to their respective part recess identically, but in such a way that, in the state in which they are joined together, one side piece is rotated at an angle of 180° relative to the other about an axis which is parallel to the longitudinal axis of the side pieces (28) and (29).

13. Tackle mechanism according to one of the preceding claims, characterized in that the part recesses are in each case provided in a portion (28') and (29') of the respective side piece (28) and (29) at one side-piece end.

14. Tackle mechanism according to Claims 12 and 13, characterized in that each portion (28') and (29') in the low position consists of a horizontal beam-shaped part (35) with a plane side face in the extension of the underside of the body (28''), which beam-shaped part (35) terminates laterally in the direction of the other side piece (28), (29) in a width identical to the width of the joined-together tackle part (27) and has a smaller height than half the height of the body (28''), whilst there is provided in the top side of this beam-shaped part a U-shaped groove (36) having, over the complete width, a front flank which runs obliquely rearwards from top to bottom and which widens the groove (36) downwards, the rear flank (37) of this groove being made higher, over the width of the body (28''), within a horizontal portion (38) which, at the top, adjoins that higher wall (37) over the complete width of the latter, so that a vertical wall (39) adjoining the horizontal portion merges into the top side of the body (28''), this top side of the wall (39) adjoining it over the entire width.

15. Tackle mechanism according to at least one of the preceding claims, characterized in that the fixedly arranged tackle element (22) or (27) is pushed onto and firmly seated on a rail or the like which is part of a fixedly arranged grid on the Jacquard machine and which extends parallel to the knives (13) and (14).

16. Tackle mechanism according to at least one of the preceding claims, characterized in that the sinker elements (11,12), tackle elements (15,22,27) and cords (10,21) run vertically, and in that the fixedly arranged tackle elements (22 or 27) of each tackle mechanism, which cooperate with the sinkers of the same sinker row, are pushed next to one another onto the said rail (25) or the like.

17. Tackle mechanism according to Claim 16, characterized in that a spacer piece is pushed onto the rail (25) or the like in each case between fixed tackle elements (22,27) directly succeeding one another.

18. Open-shed Jacquard machine, provided with at least one tackle mechanism or tackle arrangement according to at least one of the several preceding claims.

## Revendications

1. Dispositif de poulie pour monter ou abaisser au moins un fil de chaîne dans un métier Jacquard, en particulier un métier Jacquard à foule ouverte, au moyen d'au moins un élément à lame (13, 14) qui accroche au moins un élément à platine (11, 12) relié au fil de chaîne,
comportant au moins une poulie avec
un élément mobile de poulie (15),
un élément fixe de poulie (22),
un cordon de liaison (10) qui relie l'élément mobile de poulie (15) à au moins un élément à platine (11, 12), et un cordon de poulie (21) qui relie l'élément mobile de poulie (15) à l'élément fixe de poulie (22), et dont une extrémité du cordon peut être reliée à un fil de chaîne, l'autre extrémité du cordon étant fixée à un des deux éléments de poulie (15 ou 22),
l'élément fixe de poulie (22) étant disposé sur un élément allongé de support,
caractérisé en ce que
l'élément fixe de poulie (22) est disposé de manière à pouvoir coulisser sur l'élément allongé de support, et présente deux pièces latérales (22', 22''; 28, 29) entre lesquelles un galet de renvoi (24; 30) est monté à rotation, en ce que les deux pièces latérales (22', 22''; 28, 29) sont reliées l'une à l'autre de manière libérable,
en ce que l'élément de support est configuré avec un profilé de guidage, en ce que l'élément fixe de poulie (22) présente une découpe de guidage essentiellement complémentaire de la section transversale du profilé de guidage, pour recevoir le profilé de guidage par chevauchement,
en ce que les deux pièces latérales (28, 29) sont chacune pourvues d'une découpe partielle ne recevant que partiellement le profilé de guidage, et en ce que les deux découpes partielles se complètent en une découpe de guidage, et
en ce qu'après la libération de leur liaison mutuelle, les deux pièces latérales (28, 29) peuvent être éloignées de l'élément de support dans le plan perpendiculaire à la direction longitudinale de l'élément de support.

2. Dispositif de poulie selon la revendication 1, caractérisé en ce que la liaison libérable entre les deux côtés est constituée d'un crochet à détente (33) prévu sur une des deux pièces latérales (28, 29), qui s'engage à détente dans une ouverture d'accrochage (34) de l'autre pièce latérale (29, 28).

3. Dispositif de poulie selon la revendication 1 ou 2, caractérisé en ce que l'élément de support est parallèle à la direction longitudinale de la lame d'au moins un élément à lame (13, 14).

4. Dispositif de poulie selon l'une quelconque des revendications précédentes, caractérisé par au moins deux éléments de support parallèles l'un à l'autre et écartés l'un de l'autre, présentant de préférence la forme de rails (25), entre lesquels s'étendent les parties, conduisant aux fils de chaîne, des cordons de poulie (21) des poulies installées sur un des deux éléments de support opposés l'un à l'autre.

5. Dispositif de poulie selon l'une quelconque des revendications précédentes, caractérisé en ce que le cordon de liaison (10) ainsi que le cordon de poulie (21) d'une poulie s'étendent essentiellement dans un plan commun perpendiculaire à la direction longitudinale des lames.

6. Dispositif de poulie selon l'une quelconque des revendications précédentes, caractérisé en ce que le cordon de liaison (10) est guidé sur une partie de renvoi de l'élément mobile de poulie (22), et en ce que les deux extrémités du cordon sont chacune fixées à un élément à platine (11, 12).

7. Dispositif de poulie selon l'une quelconque des revendications précédentes, caractérisé en ce que l'autre extrémité du cordon de poulie (21) est fixée à l'élément mobile de poulie (15), et en ce que le cordon de poulie (21) est d'abord guidé sur une partie de renvoi de l'élément fixe de poulie (22) et ensuite sur une partie de renvoi de l'élément mobile de poulie (15).

8. Dispositif de poulie selon la revendication 6 ou 7, caractérisé en ce qu'au moins une des parties de renvoi est configurée comme galet de renvoi (19, 20, 24, 30).

9. Dispositif de poulie selon l'une quelconque des revendications précédentes, caractérisé en ce que le profilé de guidage est essentiellement en forme de T.

10. Dispositif de poulie selon l'une quelconque des revendications précédentes, caractérisé en ce que les deux pièces latérales (22', 22''; 28, 29) sont reliées l'une à l'autre de manière amovible, par un axe (31) s'appuyant essentiellement perpendiculairement sur elles, et sur lequel est posé un galet (24; 30).

11. Dispositif de poulie selon l'une quelconque des revendications précédentes, caractérisé en ce que d'une des pièces latérales (29) déborde un doigt (33) en forme de cornière dirigé vers la pièce latérale (28), ce doigt, installé dans un alésage (34) de l'autre pièce latérale (28), s'accrochant par une courte partie terminale (33') derrière un bord de l'alésage (34), ce bord étant situé sur le côté externe de la pièce latérale (28), pour assurer la liaison des deux pièces latérales (28) et (29).

12. Dispositif de poulie selon l'une quelconque des revendications précédentes, caractérisé en ce que les pièces latérales (28) et (29), qui forment ensemble une découpe de guidage en forme de T, sont orientées de manière identique par rapport à leur découpe partielle propre, et ce de telle sorte qu'à l'état assemblé, une des pièces latérales est tournée par rapport à l'autre d'un angle de 180° autour d'un axe qui est parallèle à l'axe longitudinal des pièces latérales (28) et (29).

13. Dispositif de poulie selon l'une quelconque des revendications précédentes, caractérisé en ce que les découpes partielles sont prévues chaque rois dans une partie (28') ou (29') de chaque pièce latérale (28) ou (29), à une extrémité de la pièce latérale.

14. Dispositif de poulie selon les revendications 12 et 13, caractérisé en ce que chaque partie (28') et (29') est constituée dans la position basse d'une pièce horizontale (35), en forme de poutrelle, comportant une surface latérale plane dans le prolongement de la face inférieure du corps (28''), la pièce (35) s'étendant latéralement dans la direction de l'autre pièce latérale (28), (29), sur une largeur qui correspond à la largeur de la pièce (27) de poulie assemblée, et présente une hauteur inférieure à la demi-hauteur du corps (28''), tandis que sur la face supérieure de cette pièce en forme de poutrelle est prévue une rainure en forme de U (36) qui présente sur toute sa largeur un flanc avant qui s'étend obliquement de haut en bas vers l'arrière et qui élargit la rainure (36) vers le bas, tandis que sur la largeur du corps (28''), le flanc arrière (37) de cette rainure est réalisé plus haut dans une partie horizontale (38) qui se raccorde dans le haut à chaque paroi plus haute (37), sur toute sa largeur, pour qu'une paroi verticale (39) se raccordant à la partie horizontale se transforme en côté supérieur du corps (28''), cette face supérieure de la paroi (39) s'y raccordant sur toute la largeur.

15. Dispositif de poulie selon l'une au moins des revendications précédentes, caractérisé en ce que l'élément fixe de poulie (22) ou (27) est glissé et immobilisé sur un rail ou similaire qui constitue une partie d'une grille disposée fixement sur le métier Jacquard et qui s'étend parallèlement aux lames (13) et (14).

16. Dispositif de poulie selon l'une au moins des revendications précédentes, caractérisé en ce que les éléments à platine (11, 12), les éléments de poulie (15, 22 ou 27) et les cordons (10, 21) s'étendent verticalement, et en ce que les éléments fixes de poulie (22 ou 27) de chaque dispositif de poulie, et qui coopèrent avec les platines des mêmes rangées de platines, sont glissés l'un à côté de l'autre sur le même rail (25) ou similaire.

17. Dispositif de poulie selon la revendication 16, caractérisé en ce qu'entre des éléments fixes de poulie (22, 27) se succédant directement, une pièce d'écartement est chaque fois glissée sur le rail (25) ou similaire.

18. Métier Jacquard à foule ouverte pourvu d'au moins un dispositif ou agencement de poulie selon au moins l'une des diverses revendications précédentes.
